# EUROPÄISCHE PATENTSCHRIFT

(11) **EP 3 385 495 B1**
(45) Veröffentlichungstag und Bekanntmachung des Hinweises auf die Patenterteilung: **05.02.2020**
(21) Anmeldenummer: 17205701.0
(22) Anmeldetag: 06.12.2017
(51) Int. Cl.: E21B 17/07, E21B 7/02

(54) **ARBEITSMASCHINE ZUM DURCHFÜHREN VON BOHRARBEITEN**
WORKING MACHINE FOR CARRYING OUT OF DRILLING OPERATIONS
MACHINE DE TRAVAIL PERMETTANT D'EFFECTUER DES TRAVAUX DE FORAGE

(30) Priorität: 20.03.2017 DE 102017002674
(43) Veröffentlichungstag der Anmeldung: 10.10.2018
(73) Patentinhaber: Liebherr-Werk Nenzing GmbH, 6710 Nenzing (AT)
(72) Erfinder: SCHLATTER, Dr. Nicola, 6710 Nenzing (AT); JUSSEL, Dr. Patrick, 6700 Bludenz (AT)
(74) Vertreter: Laufhütte, Dieter

(56) Entgegenhaltungen:
- DE-A1-102012 019 850
- DE-C1- 19 813 902
- DE-U1- 9 104 293
- DE-U1- 20 301 673
- US-A- 3 407 886

## Beschreibung

Die Erfindung betrifft eine Arbeitsmaschine zum Durchführen von Bohrarbeiten, mit wenigstens einer Bohreinrichtung umfassend
wenigstens einen mittels einer Beseilung verstellbaren Bohrtisch,
wenigstens eine teleskopierbare, mittels eines Kellyseils verstellbare Kellystange, die wenigstens zwei Kellystangenelemente umfasst,
wenigstens eine Kellydämpfung, über welche die Kellystange mit dem Bohrtisch koppelbar ist und
wenigstens einen Schwingungssensor, der dazu eingerichtet ist, Schwingungssignale einer Schwingung der Bohreinrichtung zu erfassen.

Gattungsgemäße Arbeitsmaschinen dienen beispielsweise dazu, Löcher für Pfeiler in einen Untergrund zu bohren. Die dabei verwendeten Kellystangen ermöglichen es, Löcher unterschiedlich großer Tiefen zu bohren.

Bei den Bohrvorgängen besteht die Problematik, dass Kellystangen oder einzelne Kellystangenelemente herunterfallen können und dadurch Beschädigungen an der Arbeitsmaschine oder im Bereich der Arbeitsmaschine hervorgerufen werden können.

DE 198 13 902 C1 offenbart ein Verfahren zum Überwachen des bestimmungsgemäßen Verhaltens einzelner Rohre einer teleskopierbaren Bohrstange (Kellystange) beim Hochziehen der auseinandergezogenen Rohre, beim dem eine Haltekraft gemessen und mit einer theoretischen Zugkraft verglichen wird.

Aufgabe der Erfindung ist es daher, eine Arbeitsmaschine bereitzustellen, die dem Fahrer bzw. der Bedienperson der Arbeitsmaschine beim Verstellen der Kellystange, also beispielsweise beim Absenken und auch beim Anheben derselben, unterstützt. Die Vorrichtung kann dazu ausgebildet sein, dem Fahrer Hinweise zu geben, wann beim Absenken ein Verklemmen oder beim Anheben ein Mitschleppen von Kellyelementen auftritt. Der Vorgang kann gegebenenfalls automatisch gestoppt werden.

Diese Aufgabe wird erfindungsgemäß durch eine Arbeitsmaschine nach dem Oberbegriff des Anspruchs 1 gelöst, wobei eine Regelung/Steuerung vorgesehen ist, die dazu eingerichtet ist, in Abhängigkeit von dem erfassten Schwingungssignalen ein Ausgabesignal zu erzeugen.

Bei dem Ausgabesignal kann es sich um den genannten Hinweis darauf handeln, dass ein Verklemmen oder ein Mitschleppen von Kellyelementen erfasst wurde. Das Ausgabesignal kann alternativ oder zusätzlich ein Regel-/Steuersignal sein, welches beispielsweise den Verstellvorgang der Kellystange stoppt. Alternativ oder zusätzlich kann das Ausgabesignal Informationen zur Kellystange umfassen wie beispielsweise deren austeleskopierte Länge oder die von der Kellystange in den Bohrtisch oder in die Kellydämpfung eingeleitete Gewichtskraft. Das Ausgabesignal kann damit Informationen über Parameter eines Modells der Kellystange umfassen.

Die Erfassung der Schwingungssignale ermöglicht dabei vorteilhafterweise eine entscheidend schnellere Vorgehensweise als dies beispielsweise bei einem Kräftevergleich in einem quasi-statischen Zustand der Arbeitsmaschine bzw. der Bohreinrichtung der Fall wäre.

Ferner kann erfindungsgemäß die Kellystange mit großer Geschwindigkeit angehoben oder abgesenkt werden, wobei ein Abbremsen entsprechend nicht notwendig sein muss. Dadurch kann der Arbeitsprozess entsprechend beschleunigt werden. Bei einem derartigen Verstellen der Kellystange können bei jedem Ein- oder Ausfahren eines Kellystangenelements bzw. eines entsprechenden Teleskopschusses der Kellystange Schwingungen in die Bohreinrichtung eingebracht werden, welche zur Berechnung und Ausgabe eines entsprechenden Ausgabesignals genutzt werden können.

Durch die Betrachtung der dynamischen Schwingungssignale ist die mittels der Arbeitsmaschine ausführbare Auswertung der Schwingungssignale unabhängig vom Bohrwerkzeug und auch vom Material im Bohrwerkzeug. Die erfindungsgemäße Vorrichtung kann ferner als allgemeiner Scanner verwendet werden um etwa beim automatisierten Lernen bzw. Erfassen einer Kellystangengeometrie behilflich zu sein. Bei einer bekannten Kellystange bzw. Kellystangengeometrie kann dagegen mittels der erfindungsgemäßen Arbeitsmaschine im Umkehrschluss auch der Zustand der Kellydämpfung durch Langzeitbeobachtung und entsprechende Abspeicherung von Ausgabesignalen überprüft werden.

Damit ermöglicht es die erfindungsgemäße Arbeitsmaschine beim Absenken und Anheben der Kellystange Informationen über die Kellystange zu erfassen und mit diesen Informationen die korrekte Funktionalität der Dämpfung und der Mäkler-Beseilung eines die Bohreinrichtung tragenden Mäklers zu überprüfen. Hierdurch können Schäden an der Maschine frühzeitig erkannt und ggf. verhindert werden.

In einer bevorzugten Ausführung ist denkbar, dass die Regelung/Steuerung dazu eingerichtet ist, in Abhängigkeit von den erfassten Schwingungssignalen die von der Kellystange in den Bohrtisch eingeleitete Kraft zu berechnen. Die eingeleitete Kraft entspricht dabei demjenigen Gewichtsanteil der Kellystange, welcher vom Bohrtisch und nicht vom Kellyseil getragen wird. Allgemein kann in der vorliegenden Arbeitsmaschine das Gesamtgewicht der Kellystange zu einem Teil von dem Kellyseil und zu dem anderen Teil von dem Bohrtisch aufgenommen werden. Wenn die Kellystange oder das Bohrwerkzeug auf dem Untergrund der Arbeitsmaschine aufliegt so wird ein weiterer Teil des Gewichts der Kellystange und/oder des Bohrwerkzeugs zusätzlich direkt vom Untergrund aufgenommen. Zur Berechnung der eingeleiteten Kraft kann die Regelung/Steuerung auf Parameter der Arbeitsmaschine und/oder der Bohreinrichtung zugreifen, die deren Schwingungseigenschaften betreffen. Bei den Parametern kann es sich um Gewichte, Federhärten und/oder Dämpfungsgrade des entsprechenden Schwingungssystems handeln. Aus den Parametern und dem erfassten Schwingungssignal kann die von der Kellystange eingeleitete Kraft ermittelt werden.

In einer bevorzugten Ausführung ist denkbar, dass die Schwingung durch das Teleskopieren der Kellystange verursacht ist, wobei die Schwingung insbesondere durch das Lösen oder Feststellen einer Kopplung zweier Kellystangenelemente und/oder durch ein Verklemmen und/oder ein Mitschleppen von Kellystangenelementen verursacht ist.

In einer Ausführung, bei der Informationen zur Geometrie der Kellystange bekannt sind und von der Regelung/Steuerung abgerufen werden können, kann die Regelung/Steuerung dazu eingerichtet sein, Schwingungen, die beim Lösen oder Feststellen einer Kupplung zweier Kellystangenelemente von Schwingungen, die durch ein Verklemmen oder ein Mitschleppen von Kellystangenelementen zu unterscheiden. Sind die Längen der Kellystangenelemente und deren Gewichte hinterlegt, so können auch entsprechende Referenzschwingungssignale hinterlegt sein, welche dem Lösen oder Feststellen einzelner Kellystangenelemente entsprechen. Weichen die erfassten Schwingungssignale von dem Referenzschwingungssignalen ab, so kann dies als Hinweis auf ein Verklemmen und/oder ein Mitschleppen von Kellystangenelementen gedeutet werden und ein entsprechendes Ausgabesignal erzeugt werden.

Ist die Geometrie der Kellystange nicht bekannt, so kann die Vorrichtung dazu genutzt werden, die Geometrie beim Ein- und Ausfahren der Kellystange zu erfassen. Hierzu kann die Kellystange teilweise oder vollständig ein- oder ausgefahren werden und es können dabei die erzeugten Schwingungssignale erfasst und abgespeichert werden. Treten ähnliche Schwingungssignale wiederholt auf, so kann dies von der Regelung/Steuerung dahingehend ausgewertet werden, dass diese sich ähnelnden Schwingungssignale einem Lösen oder Feststellen einer Kopplung zweier Kellystangenelementen entsprechen. Aus derartigen sich ähnelnde Schwingungssignalen können die besagten Referenzschwingungssignale festgelegt werden.

In einer weiteren bevorzugten Ausführung ist denkbar, dass der Schwingungssensor ein Sensor zum Erfassen einer zeitlich variablen Kraft, Beschleunigung, Geschwindigkeit und/oder Auslenkung ist. Wenigstens ein derartiger Sensor kann in einer bevorzugten Ausführung an der Kellystange, an der Kellydämpfung, am Bohrtisch, an dem Kellyseil und/oder an der Beseilung vorgesehen sein und/oder dort entsprechende Schwingungssignale erfassen. Denkbar ist selbstverständlich auch, dass mehr als ein Sensor zur Erfassung ggf. unterschiedlicher Größen an mehr als einer Komponente der Bohreinrichtung vorgesehen ist. Hierdurch kann die Messgenauigkeit der Messungen erhöht werden.

In einer weiteren bevorzugten Ausführung ist denkbar, dass ein erster Seillängensensor zur Erfassung des Kellyseils vorgesehen ist und/oder dass ein zweiter Seillängensensor zur Erfassung der Position des Bohrtisches vorgesehen ist.

Durch entsprechende Seillängensensoren kann beispielsweise die Länge einer Kellystange mit unbekannter Geometrie erfasst werden. Insbesondere ist es möglich, beim Teleskopieren der Kellystange auftretende Schwingungssignale entsprechenden Längen der Kellystange zuzuordnen.

In einer weiteren bevorzugten Ausführung ist denkbar, dass die Regelung/Steuerung auf ein Modell der Kellystange zugreift, welches die Kellystange mittels von Zahlenpaaren beschreibt, wobei die Zahlenpaare Längen der Kellystangenelemente und den Längen zugeordnete Gewichte der Kellystangenelemente betreffen. Das Modell kann dabei mit Hilfe der Regelung/Steuerung erstellt werden, wenn die Kellystangengeometrie nicht bekannt ist oder die Regelung/Steuerung kann auf eine bereits bekannte Kellystangengeometrie bzw. deren Modell zugreifen.

In einer weiteren bevorzugten Ausführung ist denkbar, dass die Regelung/Steuerung dazu eingerichtet ist, die Gewichte des Modells mit der berechneten Kraft zu vergleichen. Wenn dabei beispielsweise festgestellt wird, dass eine bestimmte Kraft in den Bohrtisch eingeleitet wird, obwohl gemäß dem Modell eine andere Kraft in den Bohrtisch eingeleitet werden müsste, so kann dies als Hinweis darauf gesehen werden, dass ein Verklemmen oder ein Mitschleppen von Kellyelementen auftritt und es kann ein entsprechendes Ausgabesignal erzeugt werden.

In einer weiteren bevorzugten Ausführung ist denkbar, dass ein Neigungssensor zum Erfassen des Neigungswinkels der Bohreinrichtung vorgesehen ist. Die Regelung/Steuerung kann entsprechend auf den Neigungswinkel bzw. den von ihm erfassten Werten zugreifen und so die Schwingungssignale auch dann korrekt auswerten, wenn die Bohreinrichtung schräg in den Untergrund einwirkt. Der Neigungssensor kann so eingerichtet sein, dass er Signale ausgibt, die mit dem Neigungswinkel der Kellystange korrelieren.

In einer weiteren bevorzugten Ausführung ist denkbar, dass eine Speichereinrichtung vorgesehen ist, die zum Speichern der Schwingungssignale eingerichtet ist, wobei die Regelung/Steuerung insbesondere dazu eingerichtet ist, auf Grundlage der Schwingungssignale einen Verschleiß der Kellydämpfung zu ermitteln. Dabei können abgespeicherte, ältere Schwingungssignale mit aktuellen Schwingungssignalen verglichen werden. Wenn Abweichungen zwischen alten und aktuellen Schwingungssignalen bestimmte Grenzwerte übersteigen, kann dies als Hinweis auf Verschleiß der Kellydämpfung verstanden und ein entsprechendes Ausgabesignal erzeugt werden.

Die Speichereinrichtung kann auch dazu eingerichtet sein, Daten des Modells der Kellystange zu umfassen und der Regelung/Steuerung zum Vergleichen des Modells mit den erfassten Schwingungssignalen bereitzustellen.

Weitere Einzelheiten und Vorteile der Erfindung sind anhand der in den Figuren beispielhaft gezeigten Ausführung erläutert. Dabei zeigen:
- Figur 1:: eine schematische Darstellung der erfindungsgemäßen Arbeitsmaschine mit einer Bohreinrichtung;
- Figur 2:: ein Schwingungsmodell der erfindungsgemäßen Arbeitsmaschine; und
- Figur 3:: eine schematische Darstellung zur Erkennung von Verklemmungen und/oder Mitschleppen einer Kellystange durch eine erfindungsgemäße Arbeitsmaschine.

Figur 1 zeigt eine Arbeitsmaschine 1, ausgestattet mit einem Mäkler 2, an welchem ein vertikal beweglicher Bohrtisch 3 montiert ist. Die vertikale Position des Bohrtisches 3 kann mit Hilfe der Beseilung 6a, 6b, welche über die Umlenkrollen 5a, 5b zu einer Seilwinde geführt wird, verändert werden. Auf dem Bohrtisch 3 befindet sich die Kellydämpfung 4, auf welchem die Kellystange 7 zum Bohren aufgesetzt werden kann. Die Kellydämpfung 4 schützt den Bohrtisch 3 und sich darauf befindliche Maschinenteile vor Stößen beim Absetzen oder Anheben eines Kellyelements 7a, 7b, 7c der Kellystange 7. Die Kellydämpfung 4 besteht dabei üblicherweise aus Federpaketen oder aus einer Kombination aus Federpaketen und Dämpferelementen.

Die Kellystange 7 umfasst Kellyelemente 7a, 7b, 7c und das Bohrwerkzeug 7d, welche von einem Kellyseil 9 gehalten werden können und beim Bohren zum Teil oder zur Gänze auf der Kellydämpfung 4 und damit auf dem Bohrtisch aufliegen können. Das Bohrwerkzeug 7d kann mit dem innersten bzw. letzten Kellyelement 7c gekoppelt und gemeinsam mit diesem teleskopierbar sein. Ein Teil der Gewichtskraft der Kellystange 7 und weiterer Komponenten der Arbeitsmaschine 1 kann beispielsweise über das Bohrwerkzeug 7d in den Untergrund geleitet werden.

Die Kellystange 7 ist eine teleskopierbare Bohrstange welche aus zwei oder mehr Rohren besteht, die ineinander geführt werden und die axial zueinander beweglich sind. Die axiale Bewegung ist dabei über Anschläge an den Rohrenden begrenzt. Ein Verklemmen von Kellyelementen 7a, 7b, 7c tritt analog zum Mitschleppen auf bezieht sich allerdings auf den Vorgang des Absenkens der Kellystange 7.

Die Länge Lₖ der austeleskopierten Kellystange 7 kann über eine Seillängenmessung des Kellyseils 9 und über die Seillänge (vertikale Position) des Bohrtisches 3 ermittelt werden. Folgende einfache Modellierung der Kellystange 7 ist nun möglich:
Wenn Lₖ₁ = 0m, also die Außenkelly 7a auf der Kellydämpfung 4 aufsetzt, wird die Masse Mₖ₁ auf der Dämpfung abgesetzt. Wenn bei Lₖ₂ das nächste Kellyelement 7b auf die Außenkelly 7a aufsetzt, wird die Masse Mₖ entsprechend höher. Eine Kellystange 7 lässt sich also durch eine Liste von Zahlenpaaren beschreiben: ((Lₖ₁, Mₖ₁), (Lₖ₂, Mₖ₂), (Lₖ₃, Mₖ₃), ... (Lₖₘₐₓ, Mₖₘₐₓ)). Dieses Modell kann von der hier vorgestellten Arbeitsmaschine entweder selbständig erlernt werden oder alternativ bei der Verwendung einer bekannten Kellystange vorgegeben werden, etwa von der Maschinensteuerung bzw. der Regelung/Steuerung.

Wie in Figur 2 dargestellt wird eine Masse Mₖ auf die Kellydämpfung 4 aufgesetzt, wobei die Masse Mₖ vereinfacht durch eine Feder mit Federkonstante Kₖ und eine Dämpfung Cₖ dargestellt ist. Dabei kommt es aufgrund des Impulses und der veränderten wirkenden Gewichtskraft zu einer Auslenkung yₖ der Kellydämpfung 4. Die Auslenkung der Kellydämpfung 4 bewirkt eine Kraft, welche der ursprünglichen Bewegung entgegen wirkt und es kommt zu einer Reduktion der Geschwindigkeit dieser Bewegung bis diese stoppt. Aufgrund der in der Dämpfung 4 zum Teil gespeicherten Energie beginnen sich nun die Dämpfer und die darauf aufliegende Masse in die entgegengesetzte Richtung zu Bewegen. D.h. es kommt zu einer Schwingung der Dämpfer und der darauf aufliegenden Masse um deren Ruhelage. Nach einer bestimmten Zeit kommt es aufgrund von Verlusten zum Ausklingen dieser Schwingung. Ein solches schwingendes System ist hinlänglich als gedämpftes Feder-Masse-System bekannt. Der quasi-statische Zustand der nach der Einschwingphase erreicht wird, kann ausgenutzt werden um durch einen Vergleich der Massen auf dem Bohrtisch 3 und der Last am Kellyseil 9 ein mögliches Mitschleppen zu erkennen.

Wird die aufliegende Masse Mₖ durch Anheben eines Kellyelementes 7a, 7b, 7c verringert, so ändert sich die Gewichtskraft welche auf die Dämpfer wirkt und damit die Ruhelage der Masse Mk. Es kommt in weiterer Folge zu einer Auslenkung der Dämpfer und wie bereits oben beschrieben wieder zu einer gedämpften Schwingung um die neue Ruhelage yₖ des Systems, welche durch die Masse Mₖ bestimmt ist.

Die beschriebene Schwingung der Kellydämpfung 4 und der aufliegenden Masse hat zur Folge, dass eine zeitlich variable Kraft Fₖ (t) auf den Bohrtisch mit der Masse Mₜ wirkt. Hierdurch kann beispielsweise eine gedämpfte Oszillation hervorgerufen werden. Diese variable Kraft Fₜᵤ, F_{td} wird auch auf die Beseilung 6a, 6b des Mäklers, welche den Bohrtisch 3 hält, übertragen. Aufgrund der auftretenden Dehnung der Beseilung 6a, 6b wird auch der Bohrtisch 3 zu einer gedämpften, vertikalen Schwingung angeregt. Die Beseilung 6a, 6b ist vereinfacht durch zwei Federn mit Federkonstanten Kₜᵤ und K_{td} modelliert.

Das Gesamtsystem aus Kellydämpfung 4, Bohrtisch 3 und Beseilung 6a, 6b ist ein gekoppeltes und gedämpftes Feder-Masse-System. Obwohl die Kellydämpfung 4 hier als Feder-Masse-System beschrieben wird, spielt es für die Erfindung keine Rolle ob es sich tatsächlich um klassische Federn handelt oder um ein anderes dämpfendes Element. Für die Funktion der Erfindung ist es lediglich notwendig, dass das dämpfende Element hinlänglich durch ein Parametermodel beschrieben werden kann.

Erfindungsgemäß wird anstelle einer quasi-statischen Messung der Gewichtskräfte an Kellyseil 9 und Bohrtisch 3 eine Analyse des dynamischen Einschwingvorgangs vorgenommen: eine Schwingung der Kellydämpfung 4 induziert durch eine Gewichtsänderung tritt bei einer bestimmten Länge der Kellystange Lₖ auf. Der Einschwingvorgang der Kellydämpfung 4 um deren Ruhelage bei veränderter Masse und/oder einem Impulsübertrag wird hier über das Feder-Masse-System beschrieben. Aufgrund der bekannten Parameter dieses Übergangs (Masse, Federkonstante, Dämpfungswerte) kann durch eine Analyse des Schwingungssignals auf die Masse der auf dem Tisch liegenden Kellyelemente 7a, 7b, 7c geschlossen werden. Die Analyse kann sich dabei z.B. auf die Schwingungsperiode des Messsignals beziehen bzw. auf die Amplitude des Schwingungssignals bei bekannter Aufsetzgeschwindigkeit des Kellyelementes 7a, 7b, 7c. Die Aufsetzgeschwindigkeit kann beispielsweise mittels eines entsprechenden Seillängensensors ermittelt werden oder durch die vorgegebene Geschwindigkeit eines entsprechenden Antriebs vorgegeben sein.

Wie in Figur 3 dargestellt können mittels der erfindungsgemäßen Arbeitsmaschine Messungen durchgeführt werden, die Zahlenpaare Lₖ, Mₖ ergeben. Die Analyse des Schwingungssignals bzw. des zeitlichen veränderlichen Signals erlaubt eine rasche Messung und damit einen raschen Vergleich mit einem gegebenenfalls vorhandenen Kellymodell ((Lₖ₁, Mₖ₁), (Lₖ₂, Mₖ₂), (Lₖ₃, Mₖ₃), ... (Lₖₘₐₓ, Mₖₘₐₓ)).

Wenn, wie in Figur 3 gezeigt, Schwingungssignale in einer sogenannten verbotenen Zone erfasst werden, so kann dies als Hinweis auf ein Verklemmen oder Mitschleppen von Kellyelementen gedeutet werden. Die verbotenen Zonen umfassen dabei Längenbereiche der Kellystange, in welchen zwei Kellyelemente axial zueinander bewegbar sind und die Kellystange damit teleskopierbar ist.

Damit ist dieses System entscheidend schneller als bisher bekannte Lösungen. Das folgende Anwendungsbeispiel 1 erläutert wie eine solche Methode im Detail aussehen kann.

Das analysierte Schwingungssignal kann etwa die variable Kraft Fₖ sein, welche auf den Bohrtisch 3 wirkt, oder etwa auch die Seilkräfte Fₜᵤ oder F_{td}. Eine Messung von Beschleunigungskräften, Geschwindigkeiten bzw. Auslenkungen sind für die Anwendung der beschriebenen Methode äquivalent zur Messung der zeitlich variablen Kraft und damit ebenfalls Teil dieser Erfindung. Zur Durchführung dieser Methode können also auch mehrere Sensoren einzeln oder in Kombination verwendet werden: beispielsweise Beschleunigungsmesser an der Kellystange 7, an der Kellydämpfung 4 oder am Bohrtisch 3, oder etwa die Länge der Dämpfungselemente, oder die Seilkräfte der Seile 6a, 6b am Tisch. Um eine Messung auch bei geneigtem Mäkler zu erkennen ist auch eine Messung des Neigungswinkels vorteilhaft.

Unter gewissen Umständen kann es sein, dass der Bohrtisch 3 beispielsweise durch Absetzten auf dem Boden oder der Verrohrung vertikal fixiert ist und somit die Beschleunigungskräfte, die auf den Bohrtisch 3 wirken und weiter die Haltekräfte Fₜᵤ und F_{td} nicht aussagekräftig sind. Somit kommen insbesondere der Messung der Auslenkung yₖ und der Messung der Beschleunigungskräfte, die auf Mₖ bzw. die Kellydämpfung 4 wirken, besondere Bedeutung zu. Ein Vorteil dieser Messungen ist, dass sie es ermöglichen, das Zahlenpaar Lₖ, Mₖ bei jedem Anhebevorgang bzw. Absetzevorgang zu bestimmen.

Für den Fall, dass es sich bei der Kellystange 7 um eine unbekannte Kellystange 7 handelt, müssen vor einer Erkennung von Verklemmungen oder Mitschleppen die Kellyparameter bekannt sein. Eine bekannte Kellystange 7 entspricht hierbei einer Kellystange, dessen Modell bekannt ist. Die Kellyparameter ((Lₖ₁, Mₖ₁), (Lₖ₂, Mₖ₂), (Lₖ₃, Mₖ₃), ... (Lₖₘₐₓ, Mₖₘₐₓ)) können dabei etwa in der Regelung/Steuerung der Maschine hinterlegt werden oder über ein selbstlernendes System bestimmt werden.

Für eine Kellystange 7 mit bekannten Kellyparameter ((Lₖ₁, Mₖ₁), (Lₖ₂, Mₖ₂), (Lₖ₃, Mₖ₃), ... (Lₖₘₐₓ, Mₖₘₐₓ)) lässt sich im Umkehrschluss die Funktion der Kellydämpfung 4 überprüfen. Wird beispielsweise eine bekannte Masse Mₖ₁ auf der Kellydämpfung 4 abgesetzt, lässt sich mithilfe der Dämpferdynamik die korrekte Funktion der Dämpfung überprüfen. D.h. aus dem gemessenen Schwingungssignal werden Parameter abgeleitet, welche die Dämpferfunktion beschreiben und diese gemessenen Parameter werden mit bekannten Soll-Parametern abgeglichen. Wird eine Abweichung der gemessenen Parameter von den Soll-Parametern festgestellt, kann der Fahrer über möglichen Schaden bzw. Verschleiß informiert werden. Siehe hierzu auch das unten beschriebene Anwendungsbeispiel 2.

Ein weiterer Vorteil der Erfindung besteht darin, dass es für die Funktion der Erfindung ist nicht notwendig ist, das Bohrwerkzeug 7d bzw. die Masse des Bohrwerkzeuges 7d zu kennen. Die unbekannte Masse des Bohrwerkzeuges 7d kommt zur Masse Mₖₘₐₓ im Modell der Kellystange 7 hinzu. Beim Austeleskopieren des letzten Kellyelementes 7c gilt es jedoch nur Lₖₘₐₓ zu überprüfen, die Überprüfung der Masse ist nicht notwendig. Beim Anheben des letzten Kellyelementes 7c ist die zu ermittelnde Masse Mₖₘₐₓ₋₁. Die Masse des letzten Kellyelementes 7c und des Bohrwerkzeuges 7d spielt also auch hier keine Rolle.

### Anwendungsbeispiel 1:

Eine Arbeitsmaschine ist mit einer dem System bekannten Kellystange 7 ausgestattet, um ein Bohrloch auszuheben. Bei jedem Eintauchen der Kellystange 7 wird nun ein Scanner aktiv, der nach Schwingungssignalen entsprechend dem Aufsetzen (oder Abheben) eines Kellystangenelements 7a, 7b, 7c vom Bohrtisch 3 oder von einem anderen Kellystangenelement 7a, 7b, 7c sucht (siehe Figur 3). Der Scanner kann dabei die Regelung/Steuerung und weitere der genannten Einrichtungen der Arbeitsmaschine wie den Schwingungssensor 10 umfassen. Wenn ein solches Signal auftritt, wird von diesem Scanner ein Zahlenpaar Lₖ, Mₖ erzeugt. Nun wird dieses Zahlenpaar mit dem Modell der Kellystange ((Lₖ₁, Mₖ₁), (Lₖ₂, Mₖ₂), (Lₖ₃, Mₖ₃), ... (Lₖₘₐₓ, Mₖₘₐₓ)) verglichen.

Wenn die gemessene Länge Lₖ kompatibel mit einer der Längen im Modell ist (etwa Lₖᵢ), dann wird in weiterer Folge Mₖ mit Mₖᵢ verglichen. Wenn Mₖ nicht mit Mₖᵢ statistisch kompatibel ist, dann hat sich vermutlich eine Kellystange 7a, 7b, 7c verklemmt, eine Warnung wird abgesetzt. Wenn die beiden Werte dagegen statistisch kompatibel sind, dann wurde die Kellystange korrekt abgeteuft bzw. eingefahren.

Wenn beim Vergleich der Länge Lₖ keine kompatible Länge im Modell der Kellystange gefunden wird (wir uns also in einer verbotenen Zone befinden) kann auch eine Warnung abgesetzt werden.

### Anwendungsbeispiel 2:

Eine Arbeitsmaschine ist mit einer dem System bekannten Kellystange 7 ausgestattet, um ein Bohrloch auszuheben. Beim Aufsetzen des Außenkelly 7a auf den Bohrtisch 3, kann die erfindungsgemäße Arbeitsmaschine den Vorgang überwachen und erkennen, dass die abgelegte Masse mit der Hypothese Außenkelly übereinstimmt. Im Umkehrschluss werden in weiterer Folge unter der Hypothese Außenkelly 7a die Parameter der Kellydämpfung 4 berechnet und abgespeichert. Durch eine langfristige Beobachtung dieser Variablen kann ein Verschleiß der Kellydämpfung 4 frühzeitig erkannt werden, etwa wenn die Federkonstante statistisch relevant kontinuierlich schwächer wird und irgendwann beispielsweise einen Grenzwert unterschreitet.

## Patentansprüche

1. Arbeitsmaschine zum Durchführen von Bohrarbeiten, mit wenigstens einer Bohreinrichtung umfassend
wenigstens einen mittels einer Beseilung (6a, 6b) verstellbaren Bohrtisch (3), wenigstens eine teleskopierbare, mittels eines Kellyseils (9) verstellbare Kellystange (7), die wenigstens zwei Kellystangenelemente (7a, 7b, 7c) umfasst,
wenigstens eine Kellydämpfung (4), über welche die Kellystange (7) mit dem Bohrtisch (3) koppelbar ist,
**dadurch gekennzeichnet, dass** die Arbeitsmaschine wenigstens einen Schwingungssensor (10) umfasst, der dazu eingerichtet ist, Schwingungssignale einer Schwingung der Bohreinrichtung zu erfassen, und dass eine Regelung/Steuerung vorgesehen ist, die dazu eingerichtet ist, in Abhängigkeit von den erfassten Schwingungssignalen ein Ausgabesignal zu erzeugen.

2. Arbeitsmaschine nach Anspruch 1, **dadurch gekennzeichnet, dass** die Regelung/Steuerung dazu eingerichtete ist, in Abhängigkeit von den erfassten Schwingungssignalen die von der Kellystange (7) in den Bohrtisch (3) eingeleitete Kraft zu berechnen.

3. Arbeitsmaschine nach Anspruch 1 oder 2, **dadurch gekennzeichnet, dass** die Schwingung durch das Teleskopieren der Kellystange (7) verursacht ist, wobei die Schwingung insbesondere durch das Lösen oder Feststellen eine Kopplung zweier Kellystangenelemente (7a, 7b, 7c) und/oder durch ein Verklemmen und/oder ein Mitschleppen von Kellystangenelementen (7a, 7b, 7c) verursacht ist.

4. Arbeitsmaschine nach einem der vorhergehenden Ansprüche, **dadurch gekennzeichnet, dass** der Schwingungssensor (10) ein Sensor zur Erfassung einer zeitlich variablen Kraft, Beschleunigung, Geschwindigkeit und/oder Auslenkung ist.

5. Arbeitsmaschine nach einem der vorhergehenden Ansprüche, **dadurch gekennzeichnet, dass** der Schwingungssensor (10) Schwingungssignale an der Kellystange (7), an der Kellydämpfung (4), am Bohrtisch (3), an dem Kellyseil (9) und/oder an der Beseilung (6a, 6b) erfasst.

6. Arbeitsmaschine nach einem der vorhergehenden Ansprüche, **dadurch gekennzeichnet, dass** ein erster Seillängensensor (11) zur Erfassung der Länge des Kellyseils (9) vorgesehen ist, und/oder dass ein zweiter Seillängensensor (12) zur Erfassung der Position des Bohrtisches (3) vorgesehen ist.

7. Arbeitsmaschine nach einem der vorhergehenden Ansprüche, **dadurch gekennzeichnet, dass** die Regelung/Steuerung auf ein Model der Kellystange (7) zugreift, welches die Kellystange (7) mittels von Zahlenpaaren beschreibt, wobei die Zahlenpaare Längen der Kellystangenelemente (7a, 7b, 7c) und den Längen zugeordnete Gewichte der Kellystangenelemente (7a, 7b, 7c) betreffen.

8. Arbeitsmaschine wenigstens nach den Ansprüchen 2 und 7, **dadurch gekennzeichnet, dass** die Regelung/Steuerung dazu eingerichtet ist, die Gewichte des Models mit der berechneten Kraft zu vergleichen.

9. Arbeitsmaschine nach einem der vorhergehenden Ansprüche, **dadurch gekennzeichnet, dass** ein Neigungssensor (13) zum Erfassen des Neigungswinkels der Bohreinrichtung vorgesehen ist.

10. Arbeitsmaschine nach einem der vorhergehenden Ansprüche, **dadurch gekennzeichnet, dass** eine Speichereinrichtung vorgesehen ist, die zum Speichern der Schwingungssignale eingerichtet ist, wobei die Regelung/Steuerung insbesondere dazu eingerichtet ist, auf Grundlage der Schwingungssignale einen Verschleiß der Kellydämpfung (4) zu ermitteln.

## Claims

1. Working machine for carrying out drilling operations with at least one drilling device including
at least one drill table (3) adjustable by means of a cabling (6a, 6b),
at least one telescopable Kelly bar (7) adjustable by means of a Kelly rope (9), which bar includes at least two Kelly bar elements (7a, 7b, 7c),
at least one Kelly shock absorber (4), via which the Kelly bar (7) can be coupled with the drill table (3),
**characterized in that** the working machine includes at least one vibration sensor (10), which is configured to detect vibration signals of a vibration of the drilling device, and **in that** a regulator/controller is provided, which is configured to generate an output signal depending upon the detected vibration signals.

2. Working machine according to claim 1, **characterized in that** the regulator/controller is configured to calculate the force introduced by the Kelly bar into the drill table (3), depending upon the detected vibration signals.

3. Working machine according to claim 1 or 2, **characterized in that** the vibration is caused by the telescoping of the Kelly bar (7), wherein the vibration is caused in particular by the releasing or arresting of a coupling of two Kelly bar elements (7a, 7b, 7c) and/or by a jamming and/or a dragging along of Kelly bar elements (7a, 7b, 7c).

4. Working machine according to one of the preceding claims, **characterized in that** the vibration sensor (10) is a sensor for detecting a temporally variable force, acceleration, speed and/or deflection.

5. Working machine according to one of the preceding claims, **characterized in that** the vibration sensor (10) detects vibration signals on the Kelly bar (7), on the Kelly shock absorber (4), on the drill table (3), on the Kelly rope (9) and/or on the cabling (6a, 6b).

6. Working machine according to one of the preceding claims, **characterized in that** a first rope length sensor (11) is provided for detecting the length of the Kelly rope (9) and/or **in that** a second rope length sensor (12) is provided for detecting the position of the drill table (3).

7. Working machine according to one of the preceding claims, **characterized in that** the regulator/controller accesses a model of the Kelly bar which describes the Kelly bar (7) by means of pairs of numbers, wherein the pairs of numbers relate to lengths of the Kelly bar elements (7a, 7b, 7c) and weights of the Kelly bar elements (7a, 7b, 7c) assigned to the lengths.

8. Working machine according to at least claims 2 and 7, **characterized in that** the regulator/controller is set up to compare the weights of the model with the calculated force.

9. Working machine according to one of the preceding claims, **characterized in that** an inclination sensor (13) is provided for detecting the angle of inclination of the drilling device.

10. Working machine according to one of the preceding claims, **characterized in that** a storage device is provided, which is configured to store the vibration signals, wherein the regulator/controller is in particular configured to determine a wearing of the Kelly shock absorber (4) on the basis of the vibration signals.

## Revendications

1. Machine de travail servant à mettre en œuvre des travaux de forage, avec au moins un dispositif de forage comprenant
au moins une table de forage (3) pouvant être ajustée au moyen d'un câblage (6a, 6b), au moins une tige Kelly (7) télescopique, pouvant être ajustée au moyen d'un câble Kelly (9), qui comprend au moins deux éléments de tige Kelly (7a, 7b, 7c),
au moins un amortissement Kelly (4), par l'intermédiaire duquel la tige Kelly (7) peut être couplée à la table de forage (3),
**caractérisée en ce que** la machine de travail comprend au moins un capteur de vibrations (10), qui est configuré pour détecter des signaux de vibration d'une vibration du dispositif de forage, et qu'un système de régulation/de commande est prévu, qui est configuré pour produire en fonction des signaux de vibration détectés un signal d'émission.

2. Machine de travail selon la revendication 1, **caractérisée en ce que** le système de régulation/de commande est configuré pour calculer en fonction des signaux de vibration détectés la force introduite par la tige Kelly (7) dans la table de forage (3).

3. Machine de travail selon la revendication 1 ou 2, **caractérisée en ce que** la vibration est provoquée par le déroulement télescopique de la tige Kelly (7), dans laquelle la vibration est provoquée en particulier par le desserrage ou l'immobilisation, un couplage de deux éléments de tige Kelly (7a, 7b, 7c) et/ou par un assemblage par serrage et/ou un entraînement d'éléments de tige Kelly (7a, 7b, 7c).

4. Machine de travail selon l'une quelconque des revendications précédentes, **caractérisée en ce que** le capteur de vibrations (10) est un capteur servant à détecter une force variable dans le temps, une accélération, une vitesse et/ou une déviation.

5. Machine de travail selon l'une quelconque des revendications précédentes, **caractérisée en ce que** le capteur de vibrations (10) détecte des signaux de vibration au niveau de la tige Kelly (7), au niveau de l'amortissement Kelly (4), au niveau de la table de forage (3), au niveau du câble Kelly (9) et/ou au niveau du câblage (6a, 6b).

6. Machine de travail selon l'une quelconque des revendications précédentes, **caractérisée en ce qu'**un premier capteur de longueur de câble (11) est prévu pour détecter la longueur du câble Kelly (9), et/ou qu'un deuxième capteur de longueur de câble (12) est prévu pour détecter la position de la table de forage (3).

7. Machine de travail selon l'une quelconque des revendications précédentes, **caractérisée en ce que** le système de régulation/de commande fait accès à un modèle de la tige Kelly (7), lequel décrit la tige Kelly (7) au moyen de paires de chiffres, dans laquelle les paires de chiffres concernent des longueurs des éléments de tige Kelly (7a, 7b, 7c) et des poids, associés aux longueurs, des éléments de tige Kelly (7a, 7b, 7c).

8. Machine de travail au moins selon les revendications 2 et 7, **caractérisée en ce que** le système de régulation/de commande est configuré pour comparer les poids du modèle à la force calculée.

9. Machine de travail selon l'une quelconque des revendications précédentes, **caractérisée en ce qu'**un capteur d'inclinaison (13) est prévu pour détecter l'angle d'inclinaison du dispositif de forage.

10. Machine de travail selon l'une quelconque des revendications précédentes, **caractérisée en ce qu'**un dispositif de stockage est prévu, qui est configuré pour stocker les signaux de vibration, dans laquelle le système de régulation/de commande est configuré en particulier pour déterminer sur la base des signaux de vibration une usure de l'amortissement Kelly (4).
